# FASCICULE DE BREVET EUROPEEN

(11) **EP 3 765 922 B1**
(45) Date de publication et mention de la délivrance du brevet: **04.01.2023**
(21) Numéro de dépôt: 19709799.1
(22) Date de dépôt: 20.02.2019
(51) Int. Cl.: G04B 19/25, G04B 27/00, G04B 27/04

(54) **PIÈCE D'HORLOGERIE**
UHR
CLOCK PIECE

(30) Priorité: 16.03.2018 CH 3382018
(43) Date de publication de la demande: 20.01.2021
(73) Titulaire: LVMH Swiss Manufactures SA, 2300 La Chaux-de-Fonds (CH)
(72) Inventeur: DONZE, Laurence, 2023 Gorgier (CH); FRELECHOX, Caroline, 2336 Les Bois (CH); BORLON, Bruno, 2000 Neuchâtel (CH); CHATELAIN, Yannick, 25130 Villers-le-Lac (FR); LENGACHER, David, 2300 La Chaux-de-Fonds (CH); RUEDIN, Philippe, 2088 Cressier (CH)
(74) Mandataire: P&TS SA (AG, Ltd.)
(86) Numéro de dépôt international: PCT/IB2019/051356
(87) Numéro de publication internationale: WO 2019/175687

(56) Documents cités:
- EP-A1- 2 701 014
- FR-A1- 2 283 477
- FR-A1- 2 590 694

## Description

### Domaine technique

La présente invention concerne une pièce d'horlogerie, notamment une pièce d'horlogerie comprenant un mécanisme de correction des indications fournies par un premier organe d'affichage et par un deuxième organe d'affichage.

### Etat de la technique

Des pièces comprenant un premier organe d'affichage permettant de fournir une première indication et un deuxième organe d'affichage permettant de fournir une deuxième indication différente de la première sont bien connues.

Dans ce contexte l'expression « organe d'affichage » désigne une aiguille, un anneau, un disque, etc. qui coopère avec un cadran pour fournir une indication. Cette indication n'est pas nécessairement une information temporelle. Des exemples non limitatifs de cette indication sont : un quantième (annuel, perpétuel, jour/date, etc.) ; des phases de lune, de marée, de régates, d'affichage AM/PM ; un deuxième fuseau horaire, par exemple une heure GMT ; etc.

Le déplacement d'un organe d'affichage est assuré généralement par un mobile d'affichage comprenant une denture. Ce mobile peut être directement connecté à l'organe d'affichage, en l'entraînant par un contact direct, ou bien un ou plusieurs mobiles intermédiaires entre le mobile d'affichage et l'organe d'affichage assurent l'entrainement de l'organe d'affichage par le mobile d'affichage.

Dans le cas où l'organe d'affichage est une aiguille, par exemple une aiguille des heures, son déplacement est assuré par une roue dentée des heures cinématiquement liée à cette aiguille. Cette roue des heures peut être entraînée, directement ou indirectement, par un mobile d'affichage. Dans le cas où l'organe d'affichage est un disque ou un anneau, par exemple un anneau du quantième, cet anneau ou disque peut comprendre une denture qui assure son déplacement. En d'autres mots, si un organe d'affichage comprend une denture, par exemple dans le cas d'un disque ou d'un anneau, la notion d'organe d'affichage peut coïncider avec celle de mobile d'affichage.

Des mécanismes de correction qui permettent à la fois la correction d'une indication fournie par un premier organe d'affichage et d'une indication fournie par un deuxième organe d'affichage sont connus en soi.

Ces mécanismes de correction comprennent généralement une tige de remontoir montée dans une platine d'une montre comprenant la pièce d'horlogerie, cette tige de remontoir comprenant un axe principal. La tige de remontoir est en général mobile en translation dans la direction de cet axe principal et peut occuper des positions axiales différentes. Elle est également mobile en rotation autour de cet axe : elle peut tourner dans un sens horaire et également dans un sens antihoraire.

Par exemple, la tige de remontoir est mobile entre au moins une première position de correction et une position de remontage. Dans certains cas, elle peut occuper une deuxième position de correction.

En règle générale, cette tige de remontoir porte un pignon baladeur (ou pignon coulant), qui est mobile sur la tige de remontoir.

En position de correction, le pignon baladeur se déplace de façon connue sur la tige de remontoir en permettant une liaison cinématique avec un mobile baladeur monté libre en rotation. Ce mobile baladeur est configuré pour coopérer directement ou par l'intermédiaire d'un rouage avec les dentures des mobiles qui permettent l'entraînement du premier organe d'affichage ou du deuxième organe d'affichage, de façon à corriger l'information portée par ces organes d'affichage.

Un exemple connu de ce mobile baladeur comprend un premier renvoi, un deuxième renvoi et un troisième renvoi, chaque renvoi appartenant à un étage diffèrent du mobile baladeur.

Ces trois étages sont généralement au moins partiellement superposés. Ils peuvent être coaxiaux.

Dans ce contexte, le terme « renvoi » désigne une roue dentée, c'est-à-dire comprenant au moins une dent. Les renvois connus sont des roues ayant une denture le long de tout leur bord, cette denture étant continue. En d'autres mots, le pas entre deux dents, c'est-à-dire la distance entre deux dents consécutives, est le même pour tout le renvoi. En règle générale, les dents des renvois connus ont en outre toutes la même forme. Elles sont généralement symétriques, c'est-à-dire elles comprennent un axe de symétrie appartenant à un plan sensiblement perpendiculaire au plan de la roue (ou en général du mobile) auquel la dent appartient et passant par la dent et par le centre de rotation de cette roue (ou mobile).

A contrario, une dent dépourvue de tout axe de symétrie appartenant à un plan sensiblement perpendiculaire au plan de la roue (ou en général du mobile) auquel la dent appartient et passant par la dent et par le centre de rotation de cette roue (ou mobile) dans ce contexte est une dent asymétrique.

Dans ce contexte, une dent ayant une section sensiblement triangulaire est définie par un premier flanc et un deuxième flanc, qui constituent deux des trois côtés du triangle, le troisième côté étant formé par la base de la dent. Cela s'applique également à toute dent ayant une pointe (arrondie ou pas), même si les flancs ont une certaine courbure. Dans le cas d'une dent ayant une section sensiblement rectangulaire ou carrée, autrement dit dans le cas d'une dent ayant une tête sensiblement plate, le premier flanc et le deuxième flanc sont les côtés du rectangle respectivement du carré qui définissent, avec la tête et la base de la dent, le rectangle respectivement le carré. Cela s'applique même si le premier flanc et le deuxième flanc ont une certaine courbure.

Dans ce contexte, la hauteur d'une dent indique la distance entre le sommet d'un flanc (c'est-à-dire son point le plus distant du fond de la denture) et le fond (plat ou rond) de la denture en correspondance de ce flanc.

Une dent est symétrique si par exemple, la hauteur, la forme du premier flanc de la dent ainsi que l'inclinaison du flanc par rapport au fond (plat ou rond) de la denture en correspondance de ce flanc est sensiblement identique à la hauteur, forme respectivement inclinaison du deuxième flanc de la dent.

Une dent sensiblement pointue qui présente une symétrie par rapport à un axe appartenant à un plan perpendiculaire au plan principal d'une roue dentée à laquelle la dent appartient, ce plan passant par l'axe de rotation de la roue dentée et par l'extrémité distale (la pointe) de la dent est un exemple de dent symétrique.

Une dent ayant une tête plate qui présente une symétrie par rapport à un axe appartenant à un plan perpendiculaire au plan principal d'une roue dentée à laquelle la dent appartient, ce plan passant par l'axe de rotation de la roue dentée et par le point central de la tête plate de la dent est un autre exemple de dent symétrique.

Le premier renvoi des solutions de l'état de la technique est entraîné de façon connue par le pignon baladeur de façon à ce que, selon le sens de rotation imposé au premier renvoi via la tige de remontoir, le mobile baladeur soit déplacé dans une position où le deuxième renvoi entraîne (directement ou indirectement, c'est-à-dire via un ou plusieurs mobiles intermédiaires) le premier organe d'affichage en tournant dans un premier sens de rotation.

Dans cette position, ou dans une autre position, le troisième renvoi entraîne (directement ou indirectement) un deuxième organe d'affichage.

Le mobile baladeur connu comprend donc trois étages différents pour effectuer deux corrections, ce qui ne permet pas d'optimiser l'épaisseur de la pièce d'horlogerie.

En plus, au cas où les renvois ne sont pas coaxiaux, l'occupation d'espace du mobile baladeur n'est pas optimale.

Un exemple d'un tel mobile baladeur est décrit dans le document CH703697, dans lequel le mobile baladeur comprend deux roues menées (correspondantes aux deuxième et troisième renvois ci-dessus) au moins partiellement superposées. Ces roues ne sont pas coaxiales. Le profil des dents des roues menées peut être individualisé afin de l'adapter à celui des mobiles avec lesquels elles sont destinées à coopérer. En effet, ces mobiles peuvent présenter des dentures différentes. Dans l'exemple décrit dans ce document, un mobile permet de corriger l'affichage de la date et l'autre l'affichage d'un deuxième fuseau horaire.

Un autre exemple connu du mobile baladeur comprend un premier renvoi et un deuxième renvoi, chaque renvoi appartenant à un étage diffèrent du mobile baladeur. Cependant ce mobile baladeur permet d'effectuer une seule correction.

Le document CH684920 propose d'utiliser un mobile baladeur comprenant un premier renvoi entraîné de façon connue par le pignon baladeur (référence 19 sur la figure 1 de ce document), et un deuxième renvoi (référence 21 sur la figure 1 de ce document) qui, selon le sens de rotation qu'on impose au pignon baladeur via la tige de remontoir, va se déplacer soit dans une première position où il engrène par l'intermédiaire d'un rouage avec la denture d'un premier organe d'affichage (une étoile des jours), soit dans une deuxième position où il engrène directement avec la denture d'un deuxième organe d'affichage (un anneau de quantième).

Le document CH684920 est complètement silencieux quant aux caractéristiques du deuxième renvoi.

Au cas où les deux mobiles d'affichages comprenaient des dentures différentes, par exemple des dents ayant une forme différente, on ne comprend pas comment le deuxième renvoi de ce document permettrait une correction efficace à la fois de l'indication portée par le premier organe d'affichages et de l'indication portée par le deuxième organe d'affichage.

Les documents EP2701014, FR2283477 et FR2590694 décrivent une pièce d'horlogerie dans laquelle le premier renvoi appartient à un premier étage d'un mobile baladeur et le deuxième renvoi appartient à un deuxième étage du mobile baladeur, les dents du deuxième renvoi étant arrangées pour entraîner un seul mobile d'affichage.

### Bref résumé de l'invention

Un but de la présente invention est de proposer une pièce d'horlogerie exempte des limitations des pièces d'horlogerie connues.

Un autre but de l'invention est de proposer une pièce d'horlogerie ayant une épaisseur réduite tout en permettant une correction efficace des indications portées par deux organes d'affichages dont l'entraînement est assuré par des mobiles comprenant des dentures différentes, c'est-à-dire ayant des dents différentes, par exemple ayant une forme, une hauteur et/ou une inclinaison des flancs différentes.

Selon l'invention, ces buts sont atteints notamment au moyen d'une pièce d'horlogerie selon la revendication 1.

Cette solution présente notamment l'avantage par rapport à l'art antérieur de réduire l'épaisseur de la pièce d'horlogerie car elle comprend deux renvois, tout en permettant la correction de l'indication portée par deux organes d'affichages dont l'entraînement est assuré par des mobiles comprenant des dentures différentes : ceci est possible grâce au fait que le deuxième renvoi comprend au moins une dent asymétrique.

Dans ce contexte, l'expression « dent asymétrique » indique que la hauteur, la forme du premier flanc de cette dent et/ou son inclinaison par rapport au fond (plat ou rond) de la denture en correspondance de ce premier flanc est sensiblement différente de la hauteur, forme respectivement inclinaison du deuxième flanc de la dent.

La présence d'une première dent asymétrique permet une correction efficace des indications portées par deux organes d'affichages dont l'entraînement est assuré par des mobiles comprenant des dentures différentes, car un flanc de cette dent est adapté pour entraîner le premier mobile et un autre flanc est adapté pour entraîner le deuxième mobile. Il est ainsi possible d'adapter chaque flanc de la première dent au type de mobile qu'elle est censée entraîner.

Dans une variante, le deuxième renvoi selon l'invention comprend une seule dent.

Le premier mobile d'affichage comprend en règle générale une denture continue, comprenant des dents toutes identiques entre elles. Les dentes sont généralement espacées par un pas constant le long de toute la denture. Les mêmes considérations s'appliquent au deuxième mobile d'affichage.

Dans une variante, chaque dent du premier mobile d'affichage comprend un troisième flanc et un quatrième flanc : dans cette variante, le premier flanc de la dent du deuxième renvoi est arrangé pour coopérer avec ce troisième flanc, de façon à entraîner le premier mobile d'affichage.

Dans une variante, chaque dent du deuxième mobile d'affichage comprend un cinquième flanc et un sixième flanc : dans cette variante, le deuxième flanc de la dent du deuxième renvoi est arrangé pour coopérer avec ce cinquième flanc, de façon à entraîner le deuxième mobile d'affichage.

Dans une variante, le premier flanc de la dent du deuxième renvoi a une hauteur différente de la hauteur du deuxième flanc. En effet, dans une variante préférentielle, un mobile d'affichage est un anneau de quantième qui généralement comprend des dents ayant une hauteur sensiblement plus grande que celle des dents d'autres mobiles d'un mouvement. La hauteur d'un des flancs de la dent du deuxième renvoi, notamment du flanc qui est destiné à coopérer avec cet anneau, est ainsi adaptée pour réaliser l'entraînement de cet anneau.

Dans une variante, qui peut se combiner avec celle précédente, le premier flanc de la première dent du deuxième renvoi est sensiblement perpendiculaire au fond du deuxième renvoi, c'est-à-dire à la partie du deuxième renvoi adjacente à la dent du deuxième renvoi en correspondance de ce premier flanc et dépourvue de dents. En effet, dans la variante préférentielle où le mobile d'affichage est un anneau de quantième qui généralement comprend des dents ayant un flanc perpendiculaire au fond de la denture de l'anneau, cette caractéristique de la dent du deuxième renvoi permet l'entraînement de cet anneau.

Dans une variante préférentielle, cette dent du deuxième renvoi est une première dent qui est suivie par une deuxième dent. Dans une variante préférentielle le deuxième renvoi comprend seulement deux dents, à savoir la première dent et la deuxième dent. Dans une variante préférentielle, le pas entre la première dent et la deuxième dent correspond sensiblement au pas de la denture d'un mobile d'affichage, par exemple le premier mobile d'affichage. Dans une variante préférentielle, la forme de la deuxième dent est adaptée sensiblement à la forme des dents du premier mobile d'affichage, de façon à entraîner le premier mobile d'affichage.

En effet, lors de l'actionnement du mécanisme de correction, la position de la première dent lors de son contact avec un mobile d'affichage, par exemple le premier mobile d'affichage, est aléatoire. La force du contact peut être décomposée en deux composantes, l'une tangentielle, c'est-à-dire sensiblement normale au rayon du premier mobile d'affichage, et l'autre radiale, c'est-à-dire le long de la direction du rayon du premier mobile d'affichage.

Il est possible que la composante radiale soit nulle ou négligeable par rapport à celle tangentielle, ce qui permet une excellente transmission du couple de la part du deuxième renvoi au premier mobile d'affichage. Il est également possible que la composante radiale de ce contact devienne trop importante par rapport à celle tangentielle, ce qui pourrait bloquer et endommager un ou plusieurs composants de la pièce d'horlogerie, par exemple et de façon non limitative le premier mobile d'affichage ou la tige de remontoir.

La présence de la deuxième dent permet de résoudre ce problème, car elle permet de donner une force sensiblement tangentielle au premier mobile d'affichage avant que la première dent n'entre en contact avec le premier mobile d'affichage.

En d'autres mots, la deuxième dent permet d'améliorer davantage la transmission du couple de la part du deuxième renvoi au premier mobile d'affichage et/ou d'empêcher le blocage et ou la casse d'un ou plusieurs composants de la pièce d'horlogerie..

Dans une variante préférentielle, cette deuxième dent est symétrique. Dans une autre variante préférentielle, la hauteur de cette deuxième dent (correspondant à la hauteur de chacun de des deux flancs symétriques) est plus petite que la hauteur du flanc le plus haut de la première dent. En effet, dans une variante préférentielle, la deuxième dent n'entraîne pas la denture du deuxième mobile d'affichage (l'anneau du quantième, par exemple).

Dans une autre variante préférentielle, chaque deuxième dent est suivie par une troisième dent. Dans une variante préférentielle le deuxième renvoi comprend seulement trois dents, à savoir la première dent, la deuxième dent et la troisième dent. Dans une variante préférentielle, le pas entre la deuxième et la troisième dent correspond sensiblement au pas entre la première dent et la deuxième dent, qui à son tour correspond sensiblement au pas de la denture d'un mobile d'affichage, par exemple le premier mobile d'affichage.

De façon analogue à la deuxième dent, la présence de la troisième dent permet que la force de contact avec le premier mobile d'affichage soit sensiblement tangentielle au premier mobile d'affichage au cas où cela n'était pas possible ou cela était partiellement possible avec la première dent et/ou la deuxième dent.

En d'autres mots, la troisième dent permet d'améliorer encore plus la transmission du couple de la part du deuxième renvoi au premier mobile d'affichage.

Dans une variante préférentielle, cette troisième dent est symétrique. Dans une autre variante préférentielle, la hauteur de cette troisième dent (correspondant à la hauteur de chacun de des deux flancs symétriques) est plus petite de la hauteur de la deuxième dent. En effet, dans une variante préférentielle, la troisième dent aussi n'entraîne pas la denture du deuxième mobile d'affichage (l'anneau du quantième, par exemple).

Dans une variante préférentielle le deuxième renvoi comprend donc un seul group de trois dents, notamment un seul group comprenant une première dent, une deuxième dent et une troisième dent. Les hauteurs de ces dents sont décroissantes à partir de la première dent (dont un des flancs possède la hauteur la plus grande). La deuxième dent est donc entre la première et la troisième.

Dans le cas où le deuxième renvoi comprend un seul group de trois dents, il comprend également une zone dépourvue de dents. En d'autres mots, la denture du deuxième renvoi est « discontinue », car elle n'est pas présente le long de tout le bord du deuxième renvoi. En d'autres mots encore, le pas du deuxième renvoi n'est pas toujours constant.

Par exemple, le deuxième renvoi comprend un premier pas (celui qui sépare la première dent de la deuxième et éventuellement la deuxième de la troisième, et qui correspond sensiblement au pas de la denture du premier mobile) et un deuxième pas (celui entre le flanc de la première dent qui n'est pas consécutif à un flanc de la deuxième dent, et le flanc de la troisième dent qui n'est pas consécutif au flanc de la deuxième dent) plus grand du premier pas, par exemple au moins cinq fois plus grand du premier pas.

L'homme du métier comprendra bien que ce groupe de dents pourrait comprendre un autre nombre entier N de dents ayant des hauteurs décroissantes, et séparées d'un pas qui correspond sensiblement au pas de la denture du premier mobile. Cependant ce groupe de dents ne devrait pas couvrir tout le périmètre du deuxième renvoi, afin de laisser de l'espace pour permettre une coopération de la première dent avec les dents du deuxième mobile d'affichage (l'anneau de quantième par exemple), qui a une denture différente de celle du premier mobile d'affichage.

Dans une autre variante encore, la pièce d'horlogerie selon l'invention comprend au moins deux groupes de dents, de préférence au moins deux groupes comprenant une, deux, trois ou en règle générale N dents chacun. Dans une variante préférentielle, ces groupes de dents sont équidistants l'un par rapport à l'autre. Deux groupes de dents consécutifs sont séparés entre eux par une zone dépourvue de dents.

Dans une variante, la zone dépourvue de dents du deuxième renvoi est sensiblement rectiligne ou concave ou convexe.

Dans une variante préférentielle, le premier organe d'affichage étant un organe d'affichage sautant, par exemple une aiguille sautante qui indique par exemple l'heure d'un deuxième fuseau horaire. En effet le mécanisme de correction selon l'invention, qui ne permet pas une correction instantanée d'une indication puisque la position de la première dent du deuxième renvoi est aléatoire lors de son contact avec le premier mobile d'affichage, est bien adapté à un organe d'affichage sautant.

Le deuxième renvoi du mécanisme selon l'invention est de préférence fabriqué par le procédé dit « Liga » (« Lithographie, Galvanoformung, Abformung »). Il peut en alternative être fabriqué par étampage, au fil ou par tout autre procédé de fabrication.

La présente invention concerne également une montre par exemple une montre mécanique, notamment une montre mécanique chronographe, comprenant la pièce d'horlogerie selon l'invention. Dans une variante cette montre est au moins en partie une montre squelette pour permettre à l'utilisateur de voir au moins une partie de la pièce d'horlogerie selon l'invention.

### Brève description des figures

Des exemples de mise en oeuvre de l'invention sont indiqués dans la description illustrée par les figures annexées dans lesquelles :

La figure 1 illustre une vue de dessus d'une montre comprenant un mode de réalisation de la pièce d'horlogerie selon l'invention, lorsque le deuxième renvoi coopère avec le deuxième mobile d'affichage.

La figure 2 illustre une vue de dessus d'une montre comprenant un mode de réalisation de la pièce d'horlogerie selon l'invention, lorsque le deuxième renvoi coopère avec le premier mobile d'affichage.

La figure 3 illustre une autre vue de dessus d'une montre comprenant un mode de réalisation de la pièce d'horlogerie selon l'invention, lorsque le deuxième renvoi coopère avec le premier mobile d'affichage.

La figure 4 illustre une vue de dessus d'un détail de la figure 1.

### Exemple(s) de mode(s) de réalisation de l'invention

La figure 1 illustre une vue de dessus d'une montre 1000 comprenant un mode de réalisation de la pièce d'horlogerie selon l'invention.

Dans cette variante, la pièce d'horlogerie comprend :
- un premier mobile d'affichage (la roue 1) entraînant via une roue intermédiaire 90 un premier organe d'affichage (dans ce cas une roue des heures 70 d'un deuxième fuseau horaire) permettant de fournir une première indication (le deuxième fuseau horaire dans ce cas),
- un deuxième mobile d'affichage qui dans ce cas correspond au deuxième organe d'affichage (l'anneau du quantième 2) permettant de fournir une deuxième indication 200 (la date par exemple), à travers par exemple d'un guichet non illustré.

Le premier mobile d'affichage 1 de la figure 1 comprend une denture continue, comprenant des dents 110 toutes identiques entre elles. Les dents sont généralement espacées par un pas P1 constant le long de toute la denture.

Le deuxième mobile d'affichage 2 de la figure 1 comprend une denture continue, comprenant des dents 210 toutes identiques entre elles. Les dents sont généralement espacées par un pas P2 constant le long de toute la denture.

Les dents 110 du premier mobile d'affichage 1, mieux visibles sur la figure 4, sont symétriques. La figure 4 montre une dent 110 symétrique par rapport à l'axe A1, qui appartient à un plan sensiblement perpendiculaire au plan du premier mobile d'affichage 1 et qui passe par la pointe de la dent 110 et par le centre de rotation C1 de ce mobile d'affichage 1.

Comme visible sur la figure 4, la hauteur, la forme du premier flanc 111 de chaque dent 110 ainsi que son inclinaison par rapport au fond 102 de la denture est sensiblement identique à la hauteur, forme respectivement inclinaison du deuxième flanc 112 définissant avec le premier 111 chaque dent 110.

Le mécanisme de correction illustré sur la figure 1 permet de corriger à la fois la première indication (l'heure d'un deuxième fuseau horaire par exemple) et la deuxième indication (la date du quantième par exemple), et comprend :
- une tige de remontoir 60,
- un pignon baladeur 80 porté par la tige de remontoir,
- un mobile baladeur 3.

La tige de remontoir 60 comporte à son extrémité une couronne 62. Dans le cas où la pièce d'horlogerie comprend un barillet (non illustré), cette tige permet non seulement de remonter manuellement un ressort de barillet (non illustré) mais également de corriger les informations portées par les organes d'affichage.

Le mécanisme d'actionnement du pignon baladeur 80 est bien connu par l'homme du métier et ne sera pas décrit en détail ici.

Le mobile baladeur comprend :
- un premier renvoi 40 appartenant à un premier étage du mobile baladeur 3 (un étage inférieur dans ce cas, c'est-à-dire côté platine du mouvement), et
- un deuxième renvoi 30 qui dans l'exemple illustré est coaxial avec le premier renvoi 40 (ils partagent le même axe 50) et appartient à un deuxième étage du mobile baladeur 3 diffèrent du premier étage (un étage supérieur dans ce cas, c'est-à-dire côté cadran du mouvement).

Dans l'exemple illustré, le mobile baladeur 3 comprend deux étages seulement, ce qui permet de réduire l'épaisseur de la pièce d'horlogerie selon l'invention.

De façon connue, le premier renvoi 40 est entraîné par le pignon baladeur 80 de façon à ce que, selon le sens de rotation imposé au premier renvoi via la tige de remontoir 60, le mobile baladeur 3 soit déplacé dans une première position où le deuxième renvoi 30 entraîne par l'intermédiaire du mobile d'affichage 1 un premier organe d'affichage (la roue des heures 70 dans ce cas) en tournant dans un premier sens de rotation (illustré par la flèche F1 sur les figures 2 et 3), et dans une deuxième position (visible sur la figure 1) où le deuxième renvoi 30 entraîne le deuxième organe d'affichage 2 en tournant dans un deuxième sens de rotation opposé au premier (illustré par la flèche F2 sur la figure 1).

Selon l'invention, le deuxième renvoi 30 comprend au moins une première dent 310, mieux visible sur la figure 4, cette première dent étant asymétrique, car dépourvue de tout axe de symétrie tel que défini ci-dessus.

En effet la hauteur, la forme du premier flanc 311 de cette dent et/ou son inclinaison par rapport au fond 302 de la denture est sensiblement différente de la hauteur, forme respectivement inclinaison du deuxième flanc 312 définissant avec le premier 311 la dent 310.

La présence d'une première dent 310 asymétrique permet une correction efficace des indications portées par les deux organes d'affichages dont l'entraînement est assuré par des mobiles 1, 2 comprenant des dentures différentes.

En effet, dans l'exemple illustré, le flanc 311 est adapté pour entraîner le premier mobile 1 et l'autre flanc 312 est adapté pour entraîner le deuxième mobile 2. Il est ainsi possible d'adapter chaque flanc de la première dent au type de mobile que le flanc est censé entraîner.

En d'autres mots, le premier flanc 311 de la première dent 310 du deuxième renvoi 30 est arrangé pour coopérer avec le flanc 111 du premier mobile 1.

De la même façon, le deuxième flanc 312 de la première dent 310 du deuxième renvoi 30 est arrangé pour coopérer avec le flanc 212 du deuxième mobile 2.

Dans la variante des figures 1 à 4, le deuxième flanc 312 de la première dent 310 du deuxième renvoi 30 a une hauteur H2, visible sur la figure 4, différente de la hauteur H1 du premier flanc 311. En effet, dans la variante illustrée sur les figures 1 à 3, le deuxième mobile d'affichage 2 est un anneau de quantième qui généralement comprend des dents 210 ayant une hauteur sensiblement plus grande que celle des dents d'autres mobiles d'un mouvement. La hauteur du flanc 312 de la première dent 310, ce flanc 312 étant destiné à coopérer avec cet anneau 2, est ainsi adaptée pour réaliser l'entraînement de cet anneau 2.

Dans la variante illustrée sur les figures, le premier flanc 311 de la première dent 310 du deuxième renvoi 30 est sensiblement perpendiculaire au fond 302 du deuxième renvoi, c'est-à-dire à la partie du deuxième renvoi adjacente à la première dent 310 et dépourvue de dents. En effet, dans la variante où le mobile d'affichage 2 est un anneau de quantième qui généralement comprend des dents ayant un flanc 212 perpendiculaire au fond 202 de la denture de l'anneau, cette caractéristique de la première dent 310 permet l'entraînement de cet anneau 2.

Dans la variante des figures 1 à 4, la première dent 310 est suivie par une deuxième dent 320. Dans une variante préférentielle (non illustrée) le deuxième renvoi comprend seulement deux dents, à savoir la première dent et la deuxième dent.

Dans la variante illustrée sur la figure 4, le pas P3 entre la première dent 310 et la deuxième dent 320 correspond sensiblement au pas P1 de la denture du premier mobile d'affichage 1. En outre, dans cette variante illustrée la forme de la deuxième dent 320 correspond sensiblement à la forme des dents du premier mobile d'affichage 1.

En effet, lors de l'actionnement du mécanisme de correction, la position de la première dent 310 lors de son contact avec le premier mobile d'affichage 1, est aléatoire. La force du contact peut être décomposée en deux composantes, l'une tangentielle, c'est-à-dire sensiblement normale au rayon r (illustré sur la figure 2) du premier mobile d'affichage 1, et l'autre radiale, c'est-à-dire le long de la direction du rayon r du premier mobile d'affichage 1.

Il est possible que la composante radiale soit nulle ou négligeable par rapport à la composante tangentielle, ce qui permet une excellente transmission du couple de la part du deuxième renvoi 30 au premier mobile d'affichage 1. Il est également possible que la composante radiale de ce contact devienne trop importante par rapport à la composante tangentielle, ce qui pourrait conduire à un déplacement voire un endommagement d'au moins un composant de la pièce d'horlogerie.

La présence de la deuxième dent 320 permet de résoudre ce problème, car elle permet que la force de contact avec le premier mobile d'affichage 1 soit sensiblement tangentielle au premier mobile d'affichage 1 avant que la dent 310 n'entre en contact avec la denture du premier mobile d'affichage.

En d'autres mots, la deuxième dent 320 permet d'améliorer davantage la transmission du couple de la part du deuxième renvoi 30 au premier mobile d'affichage 1.

Comme illustré sur la figure 3, la présence de la deuxième dent permet aussi d'entraîner directement le premier mobile d'affichage au cas où la position de la première dent 310 lors du contact entre le deuxième renvoi 30 et le premier mobile 1 ne le permettrait pas ou le permettrait de façon non efficace.

Dans la variante des figures 1 à 4, cette deuxième dent 320 est symétrique. La figure 4 montre une dent 320 symétrique par rapport à l'axe A2, qui appartient à un plan sensiblement perpendiculaire au plan du deuxième mobile 30 et qui passe par la pointe de la dent 320 et par le centre de rotation C3 du deuxième mobile 30.

Dans une autre variante préférentielle, la hauteur de cette deuxième dent 320 (correspondant à la hauteur de chacun de des deux flancs symétriques) est plus petite de la hauteur H2 du flanc le plus haut de la première dent. En effet, dans une variante préférentielle, la deuxième dent n'entre jamais en contact avec la denture du deuxième mobile d'affichage (l'anneau du quantième 2). Dans une variante préférentielle, la hauteur de cette deuxième dent (correspondant à la hauteur de chacun de des deux flancs symétriques) correspond sensiblement à la hauteur H1 du flanc le plus petit de la première dent 310.

Dans la variante des figures 1 à 4, chaque deuxième dent 320 est suivie par une troisième dent 330. Dans une variante (non illustrée) le deuxième renvoi 30 comprend seulement trois dents, à savoir la première dent 310, la deuxième dent 320 et la troisième dent 330.

Dans la variante des figures 1 à 4, le pas P4 entre la deuxième dent 320 et la troisième dent 330, visible sur la figure 4, correspond sensiblement au pas P3 entre la première dent 310 et la deuxième dent 320, qui à son tour correspond sensiblement au pas P1 de la denture du premier mobile d'affichage.

De façon analogue à la deuxième dent 320, la troisième dent 330 permet d'améliorer encore plus la transmission du couple de la part du deuxième renvoi 30 au premier mobile d'affichage 1.

Dans une variante préférentielle, cette troisième dent 330 est symétrique. La figure 4 montre une dent 330 symétrique par rapport à l'axe A3, qui appartient à un plan sensiblement perpendiculaire au plan du deuxième mobile 30 et qui passe par le point central de la tête plate de la dent 330 et par le centre de rotation C3 du deuxième mobile 30.

Dans une autre variante préférentielle, la hauteur de cette troisième dent (correspondant à la hauteur de chacun de des deux flancs symétriques) est plus petite de la hauteur de la deuxième dent. En effet, dans une variante préférentielle, la troisième dent aussi n'entraîne pas la denture du deuxième mobile d'affichage (l'anneau du quantième, par exemple).

Dans la variante illustrée sur les figures 1 à 4, la tête de la troisième dent 330 est sensiblement plate. Cependant cette caractéristique n'est pas essentielle et la tête de la troisième dent 330 pourrait être en alternative arrondie ou pointue, pour autant que la hauteur de cette troisième dent 330 soit inférieure à celle de la deuxième dent 320.

Dans une variante préférentielle (non illustrée), le deuxième renvoi 30 comprend donc un seul groupe de trois dents, notamment un seul groupe comprenant une première dent 310, une deuxième dent 320 et une troisième dent 330. Les hauteurs de ces dents sont décroissantes à partir de la première dent (qui a un des flancs avec la hauteur la plus grande) si on parcourt le deuxième mobile dans le sens F1 indiqué sur les figures 2 et 3. La deuxième dent 320 est donc entre la première 310 et la troisième 330.

Dans le cas (non illustré) où le deuxième renvoi 30 comprend un seul groupe de trois dents, il comprend également une zone dépourvue de dents. En d'autres mots, la denture du deuxième renvoi est « discontinue », car elle n'est pas présente le long de tout le bord du deuxième renvoi. En d'autres mots encore, le pas du deuxième renvoi n'est pas toujours constant.

Par exemple le deuxième renvoi 30 comprend un premier pas (celui qui sépare la première dent de la deuxième et éventuellement la deuxième de la troisième, et qui correspond sensiblement au pas de la denture du premier mobile) et un deuxième pas (celui entre le flanc 311 de la première dent qui n'est pas consécutif à un flanc de la deuxième dent, et le flanc de la troisième dent qui n'est pas consécutif au flanc de la deuxième dent) plus grand que le premier pas, par exemple au moins cinq fois plus grand que le premier pas.

L'homme du métier comprendra bien que ce groupe de dents pourrait comprendre un nombre entier N de dents ayant des hauteurs décroissantes, et séparées d'un pas qui correspond sensiblement au pas de la denture du premier mobile. Cependant ce groupe de dents ne doit pas couvrir tout le périmètre du deuxième renvoi 30, afin de laisser de l'espace pour permettre une coopération de la première dent 310 avec les dents 201 du deuxième mobile d'affichage 2 (l'anneau de quantième par exemple), qui a une denture différente de celle du premier mobile d'affichage.

Dans une autre variante encore (non illustrée), le deuxième renvoi 30 de la pièce d'horlogerie selon l'invention comprend au moins deux groupes de dents, de préférence au moins deux groupes de N dent(s) chacun. Par exemple dans la variante des figures 1 à 4, le deuxième renvoi 30 comprend trois groupes de dents. Dans cette variante, ces trois groupes de dents sont équidistants l'un par rapport à l'autre (120°/120°/120°). Cependant l'équidistance n'est pas essentielle et d'autres dispositions de ces trois groupes de dents pourraient être imaginées (par exemple 110°/130°/120°). Ces groupes de dents sont séparés entre eux par une zone dépourvue de dents 302.

Dans la variante illustrée sur les figures 1 à 4, chaque groupe de trois dents comprend des dents qui sont toutes différentes l'une de l'autre. Cette caractéristique peut être généralisée à n'importe quel nombre de groupes de dents, chaque groupe de dents comprenant des dents toutes différentes, par exemple car elles ont au moins une hauteur différente.

Dans la variante illustrée sur les figures 1 à 4, la zone dépourvue de dents 302 du deuxième renvoi 30 est sensiblement rectiligne. En alternative, elle pourrait être concave ou convexe. Elle pourrait être également rectiligne entre le premier et le deuxième groupes de dents, et concave ou convexe entre le deuxième et le troisième groupe de dents.

Dans une variante préférentielle, le premier organe d'affichage 1 est un organe d'affichage sautant, par exemple une aiguille sautante qui indique l'heure d'un deuxième fuseau horaire. En effet le mécanisme de correction selon l'invention, qui ne permet pas une correction instantanée d'une indication puisque la position de la première dent 310 du deuxième renvoi est aléatoire lors de son contact avec le premier mobile d'affichage 1, est bien adapté à un organe d'affichage sautant, car sa correction se fait par incréments discrets puisque lorsque le deuxième renvoi rencontre le premier mobile d'affichage, les deux ont une position angulaire aléatoire.

Le deuxième renvoi 30 du mécanisme selon l'invention est de préférence fabriqué par Liga (Lithographie, Galvanoformung, Abformung). Il peut en alternative être fabriqué par d'autres procédés de fabrication.

### Symboles de référence employés sur les figures

- 1: Premier mobile d'affichage
- 2: Deuxième mobile d'affichage
- 3: Mobile baladeur
- 30: Deuxième renvoi
- 40: Premier renvoi
- 50: Axe de mobile
- 60: Tige de remontoir
- 62: Couronne de la tige de remontoir
- 70: Roue des heures d'un deuxième fuseau horaire
- 80: Pignon baladeur
- 90: Roue intermédiaire
- 102: Fond du premier mobile d'affichage
- 110: Dent du premier mobile d'affichage
- 111: Premier flanc de la dent du premier mobile d'affichage
- 112: Deuxième flanc de la dent du premier mobile d'affichage
- 200: Affichage du deuxième organe d'affichage
- 202: Fond du deuxième mobile d'affichage
- 210: Dent du deuxième mobile d'affichage
- 211: Premier flanc de la dent du deuxième mobile d'affichage
- 212: Deuxième flanc de la dent du deuxième mobile d'affichage
- 301: Zone pourvue de dents du deuxième renvoi
- 302: Zone dépourvue de dents du deuxième renvoi
- 310: Première dent du deuxième renvoi
- 311: Premier flanc de la première dent du deuxième renvoi
- 312: Deuxième flanc de la première dent du deuxième renvoi
- 320: Deuxième dent du deuxième renvoi
- 330: Troisième dent du deuxième renvoi
- 1000: Montre
- P1: Pas de la denture du premier mobile d'affichage
- P2: Pas de la denture du deuxième mobile d'affichage
- P3: Premier pas du deuxième renvoi
- P4: Deuxième pas du deuxième renvoi
- F1: Premier sens de rotation
- F2: Deuxième sens de rotation
- H1: Hauteur du flanc 311
- H2: Hauteur du flanc 312
- r: Rayon du premier mobile d'affichage
- C1: Centre de rotation du premier mobile d'affichage
- C3: Centre de rotation du deuxième renvoi
- A1: Axe de symétrie de la dent 110
- A2: Axe de symétrie de la dent 320
- A3: Axe de symétrie de la dent 330

## Revendications

1. Pièce d'horlogerie comprenant :
- un premier mobile d'affichage (1) entraînant via une première denture un premier organe d'affichage permettant de fournir une première indication,
- un deuxième mobile d'affichage (2) entraînant via une deuxième denture différente de la première un deuxième organe d'affichage permettant de fournir une deuxième indication,
- un mécanisme de correction à la fois de la première indication et de la deuxième indication, le mécanisme de correction comprenant :
- une tige de remontoir (60),
- un pignon baladeur (80) porté par ladite tige de remontoir (60),
- un mobile baladeur (3) comprenant :
- un premier renvoi (40) appartenant à un premier étage dudit mobile baladeur, et
- un deuxième renvoi (30) et appartenant à un deuxième étage dudit mobile baladeur (3), différent dudit premier étage,
ledit premier renvoi (40) étant entraîné par ledit pignon baladeur (80) de façon à ce que, selon le sens de rotation imposé au premier renvoi (40) via la tige de remontoir, le mobile baladeur (3) soit déplacé dans une première position où le deuxième renvoi (30) entraîne le premier mobile d'affichage (1) en tournant dans un premier sens de rotation (F1), et dans une deuxième position où le deuxième renvoi (30) entraîne le deuxième mobile d'affichage (2) en tournant dans un deuxième sens de rotation (F1) opposé au premier,
ledit deuxième renvoi (30) comprenant une dent (310), ladite dent (310) étant asymétrique,
**caractérisée en ce que** ladite dent (310) comprend un premier flanc (311) et un deuxième flanc (312),
les dents du premier mobile d'affichage (1) comprenant un troisième flanc (111) et un quatrième flanc (112), ledit premier flanc (311) étant arrangé pour coopérer avec le troisième flanc (111) de façon à entraîner le premier mobile d'affichage (1),
les dents du deuxième mobile d'affichage (2) comprenant un cinquième flanc (211) et un sixième flanc (212), ledit deuxième flanc (312) étant arrangé pour coopérer avec le sixième flanc (212) de façon à entraîner le deuxième mobile d'affichage (2).

2. Pièce d'horlogerie selon la revendication 1, lesdits premier et deuxième flancs (311, 312) ayant des hauteurs (H1, H2) différentes.

3. Pièce d'horlogerie selon l'une des revendications 1 ou 2, le deuxième flanc (312) étant sensiblement perpendiculaire à un fond (302) du deuxième renvoi (30).

4. Pièce d'horlogerie selon l'une des revendications 1 à 3, ladite dent (310) étant une première dent, ladite première dent étant (310) étant suivie par une deuxième dent (320), pour améliorer la transmission de couple de la part du deuxième renvoi (30) au premier mobile d'affichage (1) et/ou empêcher le blocage et/ou la casse d'un ou plusieurs composants de la pièce d'horlogerie.

5. Pièce d'horlogerie selon la revendication 4, le pas (P3) entre la première dent (310) et la deuxième dent (320) étant sensiblement égal au pas (P1) de la denture du premier mobile d'affichage (1).

6. Pièce d'horlogerie selon l'une des revendications 4 ou 5, ladite deuxième dent (320) étant symétrique.

7. Pièce d'horlogerie selon la revendication 6, la hauteur de cette deuxième dent (320) étant plus petite que la hauteur (H1) du flanc le plus haut de la première dent.

8. Pièce d'horlogerie selon l'une des revendications 6 ou 7, la hauteur de la deuxième dent (320) étant sensiblement égale à la hauteur (H2) du flanc le plus petit de la première dent (310).

9. Pièce d'horlogerie selon l'une des revendications 4 à 8, ladite deuxième dent (320) étant suivie par une troisième dent (330), adaptée pour améliorer davantage la transmission de couple de la part du deuxième renvoi (30) au premier mobile d'affichage (1).

10. Pièce d'horlogerie selon la revendication 9 la troisième dent (330) étant symétrique.

11. Pièce d'horlogerie selon l'une des revendications 9 ou 10, le pas entre la deuxième dent (320) et la troisième dent (330) étant sensiblement égal au pas entre la première dent 310 et la deuxième dent (320).

12. Pièce d'horlogerie selon l'une des revendications 4 à 11, la première dent (310), la deuxième dent (320) et si présente la troisième dent (330) formant un groupe de dents, le deuxième renvoi comprenant un seul groupe de dents.

13. Pièce d'horlogerie selon l'une des revendications 4 à 12, le deuxième renvoi (30) comprenant au moins deux groupes de dents, de préférence équidistantes.

14. Pièce d'horlogerie selon l'une des revendications 1 à 13, le premier organe d'affichage étant un organe d'affichage sautant.

15. Montre comprenant une pièce d'horlogerie selon l'une des revendications 1 à 14.

## Patentansprüche

1. Zeitmesser umfassend:
- ein erstes Anzeigemobile (1), das über eine erste Verzahnung ein erstes Anzeigeglied antreibt, zur Bereitstellung einer erste Anzeige,
- ein zweites Anzeigemobile (2), das über eine zweite Verzahnung, die von der ersten verschieden ist, ein zweites Anzeigeglied
antreibt, zur Bereitstellung einer zweite Anzeige,
- einen Korrekturmechanismus sowohl für die erste Anzeige als auch für die zweite Anzeige, wobei der Korrekturmechanismus umfasst:
- eine Aufzugswelle (60),
- ein von der Aufzugswelle (60) getragenes Schieberitzel (80),
- ein Schiebeteil (3) mit:
- einem ersten Umlenkrad (40), das zu einer ersten Stufe des besagten Schiebeteils gehört, und
- einem zweite Umlenkrad (30), die zu einer zweiten Stufe des Schiebeteil (3) gehört, die sich von der ersten Stufe unterscheidet, wobei das erste Umlenkrad (40) durch das Schieberitzel (80) derart angetrieben wird, dass gemäß der Drehrichtung, die dem ersten Umlenkrad (40) über die Aufzugswelle aufgezwungen wird, das Schiebeteil (3) in eine erste Position bewegt wird, in der das zweite Umlenkrad (30) das erste Anzeigemobile (1) durch Drehen in einer ersten Drehrichtung (F1) antreibt, und in eine zweite Position, in der das zweite Umlenkrad (30) das zweite Anzeigemobile (2) durch Drehen in einer zweiten Drehrichtung (F1) antreibt, die der ersten entgegengesetzt ist, wobei
das zweite Umlenkrad (30) einen Zahn (310) umfasst, wobei der Zahn (310) asymmetrisch ist, **dadurch gekennzeichnet, dass**
der Zahn (310) eine erste Flanke (311) und eine zweite Flanke (312) umfasst, die Zähne des ersten Anzeigemobiles (1) eine dritte Flanke (111) und eine vierte Flanke (112) umfassen, wobei die erste Flanke (311) so angeordnet ist, dass sie mit der dritten Flanke (111) zusammenwirkt, um das erste Anzeigemobile (1) anzutreiben,
die Zähne des zweiten Anzeigemobiles (2) eine fünfte Flanke (211) und eine sechste Flanke (212) umfassen, wobei die zweite Flanke (312) so angeordnet ist, dass sie mit der sechsten Flanke (212) zusammenwirkt, um das zweite Anzeigemobile (2) anzutreiben.

2. Zeitmesser nach Anspruch 1, wobei die erste und die zweite Flanke (311, 312) unterschiedliche Höhen (H1, H2) aufweisen.

3. Zeitmesser nach einem der Ansprüche 1 oder 2, wobei die zweite Flanke (312) im Wesentlichen senkrecht zu einem Boden (302) des zweiten Umlenkrads (30) ist.

4. Zeitmesser nach einem der Ansprüche 1 bis 3, wobei der Zahn (310) ein erster Zahn ist, wobei auf den ersten Zahn (310) ein zweiter Zahn (320) folgt, um die Drehmomentübertragung von dem zweiten Umlenkrad (30) auf das erste Anzeigemobile (1) zu verbessern und/oder das Blockieren und/oder den Bruch einer oder mehrerer Komponenten der Zeitmesser zu verhindern.

5. Zeitmesser nach Anspruch 4, wobei die Schrittweite (P3) zwischen dem ersten Zahn (310) und dem zweiten Zahn (320) im Wesentlichen gleich der Schrittweite (P1) der Verzahnung des ersten Anzeigemobils (1) ist.

6. Zeitmesser nach einem der Ansprüche 4 oder 5, wobei der zweite Zahn (320) symmetrisch ist.

7. Zeitmesser nach Anspruch 6, wobei die Höhe dieses zweiten Zahns (320) kleiner ist als die Höhe (H1) der höchsten Flanke des ersten Zahns.

8. Zeitmesser nach einem der Ansprüche 6 oder 7, wobei die Höhe des zweiten Zahns (320) im Wesentlichen gleich der Höhe (H2) der kleinsten Flanke des ersten Zahns (310) ist.

9. Zeitmesser nach einem der Ansprüche 4 bis 8, wobei auf den zweiten Zahn (320) ein dritter Zahn (330) folgt, der ausgebildet ist, die Drehmomentübertragung von dem zweiten Umlenkrad (30) auf das erste Anzeigemobile (1) weiter zu verbessern.

10. Zeitmesser nach Anspruch 9, wobei der dritte Zahn (330) symmetrisch ist.

11. Zeitmesser nach einem der Ansprüche 9 oder 10, wobei die Schrittweite zwischen dem zweiten Zahn (320) und dem dritten Zahn (330) im Wesentlichen gleich der Schrittweite zwischen dem ersten Zahn 310 und dem zweiten Zahn (320) entspricht.

12. Zeitmesser nach einem der Ansprüche 4 bis 11, wobei der erste Zahn (310), der zweite Zahn (320) und, falls vorhanden, der dritte Zahn (330) eine Gruppe von Zähnen bilden, wobei das zweite Umlenkrad eine einzige Gruppe von Zähnen umfasst.

13. Zeitmesser nach einem der Ansprüche 4 bis 12, wobei das zweite Umlenkrad (30) mindestens zwei Gruppen von Zähnen umfasst, die vorzugsweise in gleichen Abständen angeordnet sind.

14. Zeitmesser nach einem der Ansprüche 1 bis 13, wobei das erste Anzeigeglied ein springendes Anzeigeglied ist.

15. Uhr mit einem Zeitmesser nach einem der Ansprüche 1 bis 14.

## Claims

1. Timepiece comprising:
- a first display mobile (1) driving via a first toothing a first display member enabling a first indication to be provided,
- a second display mobile (2) driving, via a second toothing different from the first, a second display member enabling a second indication to be provided,
- a correction mechanism for both the first indication and the second indication, the correction mechanism comprising:
- a winding shaft (60),
- a sliding pinion (80) carried by said winding shaft (60),
- a sliding mobile (3) comprising:
- a first intermediate wheel (40) belonging to a first stage of said sliding mobile, and
- a second intermediate wheel (30) belonging to a second stage of said sliding mobile (3), different from said first stage,
said first intermediate wheel (40) being driven by said sliding pinion (80) so that, according to the direction of rotation imposed on the first intermediate wheel (40) via the winding shaft, the sliding mobile (3) is moved into a first position in which the second intermediate wheel (30) drives the first display mobile (1) by rotating in a first direction of rotation (F1), and into a second position in which the second intermediate wheel (30) drives the second display mobile (2) by rotating in a second direction of rotation (F1) opposite to the first,
said second intermediate wheel (30) comprising a tooth (310), said tooth (310) being asymmetrical,
**characterized in that** said tooth (310) comprises a first flank (311) and a second flank (312),
the teeth of the first display mobile (1) comprising a third flank (111) and a fourth flank (112), said first flank (311) being arranged to cooperate with the third flank (111) so as to drive the first display mobile (1),
the teeth of the second display mobile (2) comprising a fifth flank (211) and a sixth flank (212), said second flank (312) being arranged to cooperate with the sixth flank (212) so as to drive the second display mobile (2).

2. Timepiece according to claim 1, said first and second flanks (311, 312) having different heights (H1, H2).

3. Timepiece according to one of claims 1 or 2, the second flank (312) being substantially perpendicular to a bottom (302) of the second intermediate wheel (30).

4. Timepiece according to one of claims 1 to 3, said tooth (310) being a first tooth, said first tooth being (310) followed by a second tooth (320), to improve the torque transmission from the second gear (30) to the first display mobile (1) and/or to prevent the blocking and/or breaking of one or more components of the timepiece.

5. Timepiece according to claim 4, the pitch (P3) between the first tooth (310) and the second tooth (320) being substantially equal to the pitch (P1) of the toothing of the first display mobile (1).

6. Timepiece according to one of claims 4 or 5, said second tooth (320) being symmetrical.

7. Timepiece according to claim 6, the height of this second tooth (320) being smaller than the height (H1) of the highest flank of the first tooth.

8. Timepiece according to one of claims 6 or 7, the height of the second tooth (320) being substantially equal to the height (H2) of the lowest flank of the first tooth (310).

9. Timepiece according to one of claims 4 to 8, said second tooth (320) being followed by a third tooth (330), adapted to further improve the intermediate wheel of torque from the second gear (30) to the first display mobile (1).

10. The timepiece according to claim 9, the third tooth (330) being symmetrical.

11. Timepiece according to one of claims 9 or 10, the pitch between the second tooth (320) and the third tooth (330) being substantially equal to the pitch between the first tooth (310) and the second tooth (320).

12. Timepiece according to any of claims 4 to 11, the first tooth (310), the second tooth (320) and if present the third tooth (330) forming a tooth group, the second gear comprising a single tooth group.

13. Timepiece according to any of claims 4 to 12, the second gear (30) comprising at least two, preferably equidistant, groups of teeth.

14. Timepiece according to one of claims 1 to 13, the first display member being a jumping display member.

15. Watch comprising a timepiece according to one of claims 1 to 14.
